# FASCICULE DE BREVET EUROPEEN

(11) **EP 2 008 772 B1**
(45) Date de publication et mention de la délivrance du brevet: **20.03.2013**
(21) Numéro de dépôt: 06743426.6
(22) Date de dépôt: 07.04.2006
(51) Int. Cl.: B25B 7/10

(54) **PINCE**
ZANGE
PLIERS

(43) Date de publication de la demande: 31.12.2008
(73) Titulaire: Rothenberger, S.A., 48220 Abadiano (ES)
(72) Inventeur: PICAZA IBARRONDO, José Ignacio, 48220 ABADIANO (Vizcaya) (ES)
(74) Mandataire: Urizar Barandiaran, Miguel Angel
(86) Numéro de dépôt international: PCT/ES2006/000166
(87) Numéro de publication internationale: WO 2007/116104

(56) Documents cités:
- EP-A2- 1 916 063
- DE-A1- 3 303 369
- DE-A1- 19 924 664
- US-B2- 6 941 663

## Description

L'objet de l'invention a trait à une pince de celles employées, par exemple, dans la plomberie.

Dans l'état actuel de la technique, ce type de pince est déjà connu. On connaît même des pinces réglables, constituées de deux branches qui sont assemblées entre elles au moyen d'un boulon d'articulation et où l'une des branches est réglable de façon échelonnée dans une fenêtre oblongue de l'autre branche, pour faire varier la taille de l'ouverture de la pince.

À partir de cette nécessité de faire varier la taille de l'ouverture de la pince, on a développé des pinces ayant un mécanisme de grandes fiabilité, solidité et facilité de maniement permettant de passer rapidement d'une position de travail (où les mors de la pince maintiennent un écart constant tandis que les branches/mors tournent mutuellement pour s'ouvrir/se fermer) vers une position de régulation (où une branche se déplace linéairement par rapport à l'autre dans la fenêtre oblongue). Une telle pince est connue du document EP 1 916 063 A2.

La pince qui fait l'objet de l'invention offre une construction plus simplifiée en éliminant la frette qui selon le préambule de la revendication 1 s'intercale entre l'ergot et le poussoir qui, à présent, est une pièce monobloc, qui remplit la fonction de poussoir et de frette.

Les avantages de l'élimination de la frette et de l'insertion de cette pièce monobloc (poussoir + frette) sont les suivants :
a) on réduit le nombre total de pièces de la pince.
b) on permet un meilleur alignement du système de blocage, en raison de l'intervention de moins de composants.
c) moins d'exigences d'usinage sont demandées, du fait de ne pas à avoir à aligner autant de composants.
d) fonctionnement plus doux.
e) moindre risque de grippage, et
f) plus grande facilité de montage, du fait de ne pas avoir à positionner la frette dans son logement, ni à avoir à la prendre.

Pour mieux comprendre l'objet de la présente invention, on représente sur les plans une forme préférentielle de réalisation pratique, susceptible de changements accessoires qui n'en dénaturent pas le fondement.
La figure 1 représente une vue générale de profil en long d'une pince selon l'invention, pour un exemple -non limitatif- de réalisation pratique.
La figure 2 représente une vue générale en perspective de l'axe de réglage (2) avec éléments composants restants -ergot denté (1), ressort (4) et poussoir (5)- en disposition de montage.
La figure 3 représente une section générale amplifiée, selon l'indication A:A de la figure 1, pour la réalisation de la figure 2, en position de réglage.
La figure 4 représente une section générale amplifiée, selon l'indication A:A de la figure 1, pour la réalisation de la figure 2, en position de travail.

On décrit ci-dessous un exemple de réalisation pratique, non limitative, de la présente invention.

L'objet de l'invention a trait à une pince, de celles qui cont constituées de deux branches, une mâle (10) et une autre femelle (20), qui portent les mors respectifs de l'ouverture ; ces branches (10), (20) étant assemblées entre elles par un axe d'articulation (2) qui, étant constitué en axe de rotation de la branche femelle (20), est multi-positionnable de façon échelonnée dans une fenêtre oblongue (V) de la branche mâle (10) pour faire varier la taille de l'ouverture de la pince.

Ayant une forme connue, la branche femelle (20) définit un premier orifice (O₁) et un second orifice (O₂) coaxiaux dans lesquels est monté l'axe d'articulation (2) qui comporte un ergot denté (1) qui peut s'engréner ou pas sur une denture (101) définie dans la fenêtre oblongue (V) de la branche mâle (10).

Conformément à l'invention et selon la réalisation représentée sur les figures 2 à 4 :

La branche femelle (20) comporte une protubérance latérale (P) dans laquelle on a pratiqué une mortaise latérale (6), coaxiale avec les deux orifices (O₁), (O₂) de la branche femelle (20).

L'axe d'articulation (2) définit, à une extrémité, une tête (C₂), avec un bossage périmetral (22) et un siège interne (21) et, à l'autre extrémité, une zone filetée (23). De préférence, le bossage (22), le siège (21) et la zone filetée (23) ont successivement un diamètre inférieur : le bossage (22) de plus grand diamètre que le siège (21), tous les deux de plus grand diamètre que la zone centrale de l'axe (2) et tous de plus grand diamètre que la zone extrême filetée (23) -bien que cette géométrie ne soit pas limitative et son altération ne change pas l'essence de l'invention-.

On dispose un ergot denté (1) dans la zone centrale de l'axe (2) qui vient buter latéralement contre le siège (21). Ledit ergot denté (1) comporte des dents extérieures (11) susceptibles de s'engrener ou pas dans des dents conjuguées (101) prévues dans la fenêtre oblongue (V) de la branche mâle (10).

On dispose un poussoir (5) fileté dans la zone extrême (23) de l'axe (2). Ce poussoir (5) définit coaxialement une mortaise intérieure (51) et un prolongement (52) formant un orifice interne (50) et qui s'étend au-delà de sa tête (C₅), où se conforme cette mortaise intérieure (51) -voir figures 3 et 4-.

L'orifice interne (50), fileté dans son fond, admet sous forme filetée (23) l'axe (2), comporte le prolongement (52) du poussoir (5) disposé sans être fileté escortant la zone centrale de l'axe (2) et venant buter latéralement contre ledit ergot denté (1) en continuité mécanique.

En particulier, l'ergot denté (1) et, au moins, le prolongement (52) du poussoir (5) sont constitué d'un matériau résistant à l'usure.

On dispose un ressort interne (4) qui agit entre le poussoir (5) et la branche femelle (20) : logé coaxialement dans ces mortaises (6), (51) et agissant en contreposition contre ses bases, il tend à séparer le poussoir (5) de la branche femelle (20) et, par conséquent, il tend à maintenir l'axe (2) dans une position extrême, dans laquelle l'ergot denté (1) maintient ses dents (11) engrenées dans les dents conjuguées (10) prévues dans la fenêtre oblongue (V) de la branche mâle (10).

Les orifices (O₁), (O₂) de la branche femelle (20) ont des diamètres différents et, respectivement, conjugués de l'axe (2) dans sa zone de siège (21) et du prolongement (52) du poussoir (5). En particulier, le diamètre du premier orifice (O₁) est plus grand que le diamètre du second orifice (O₂).

Avec cette structuration et ce montage, une simple pression manuelle sur le poussoir (5) comprime le ressort (4) et déplace l'axe (2) en même temps que l'ergot denté (1) qui y est monté, jusqu'à ce que les dents (11) de l'ergot denté (1) se libèrent des dents (101) de la branche mâle (10). Tant que le poussoir (5) est maintenu pressé, son prolongement (52) se maintient en face des dents (101) et ce prolongement (52) peut être déplacé librement dans la fenêtre (V) en même temps que l'axe (2) et la branche femelle (20) pour faire varier la taille de l'ouverture de la pince.

## Revendications

1. Pince à deux branches, une mâle (10) et une autre femelle (20) qui sont assemblées entre elles par un axe d'articulation (2); et où la branche femelle (20) est réglable de façon échelonnée dans une fenêtre oblongue (V) de la branche mâle (10) pour faire varier la taille de l'ouverture de la pince ; étant définis dans la branche femelle (20) un premier orifice (O₁) et un second orifice (O₂) coaxiaux, dans lesquels est monté l'axe d'articulation (2) qui comporte un ergot denté (1) qui, selon qu'il est en position de travail ou en position de réglage, peut s'engrener ou pas sur une denture (101) définie dans la fenêtre oblongue (V) de la branche mâle (10), où
a) la branche femelle (20) comporte une protubérance (P) sur laquelle a été pratiquée une mortaise latérale (6) qui se prolonge dans le second orifice (O₂), étant situé dans cette mortaise (6) un poussoir (5) qui dispose d'une mortaise intérieure (51) où est placé un ressort (4) qui agit entre le poussoir (5) et la branche femelle (20),
b) l'axe d'articulation (2) est assemblé par vissage au poussoir (5) dans la zone de la mortaise latérale (6), un ergot denté (1) étant disposé coaxialement entre eux et en continuité mécanique,
**se caractérisant par le fait que** :
c) le poussoir (5) comporte un prolongement (52) venant buter latéralement contre ledit ergot denté (1) en continuité mécanique, le prolongement étant en continuité mécanique avec l'ergot denté (1) et l'axe (2), le prolongement étant situé sur les parois du second orifice (O₂) dans la position de travail.

## Claims

1. Pliers with two arms, one male arm (10) and one female arm (20) that are joined together via a hinge pin (2); the female arm (20) can be progressively adjusted in an almond-shaped window (V) of the male arm (10) to modify the size of the orifice of the pliers. Arranged (20) coaxially on the female arm there is a first orifice (O₁) and a second orifice (O₂), where the hinge pin (2) is mounted, which comprises a toothed pawl (1) which, depending on whether it is in the work position or the adjustment position, may or may not engage with teeth (101) arranged in the almond-shaped window (V) of the male arm (10), in which
a) the female arm (20) comprises a protuberance (P) on which a side notch has been opened (6) which extends in the second orifice (O₂); this notch houses (6) a pusher (5) with an internal notch (51) where a spring (4) is located which acts between the pusher (5) and the female arm (20),
b) The hinge pin (2) is screwed to the pusher (5) in the area of the side notch (6), there being a toothed pawl (1) between them and with mechanical continuity,
**characterized in that**:
c) The pusher (5) has an extension (52) which stops against said toothed pawl (1) in mechanical continuity, said extension being in mechanical continuity with the toothed pawl (1) and the pin (2), the extension being located on the walls of the second orifice (O₂) in the work position.

## Patentansprüche

1. Zange mit zwei Armen, einer als Vaterteil (10) und der andere als Unterteil (20), die sich mittels einem Drehgelenk (2) miteinander verbinden, und bei denen der Unterteilarm (20) stufenweise in einem länglichen Fenster (V) des Vaterteilarms (10) reguliert werden kann, um die Öffnungsweite der Zange abzuändern; im Unterteilarm sind koaxial ein erstes Loch (O₁) und ein zweites Loch (O₂) angebracht, in denen die Drehachse (2) montiert ist, die einen gezahnten Würfel (1) enthält, der ineinanderbgreifen kann oder nicht, je nachdem, ob er sich in Arbeitsposition befindet oder in Justierungsposition befindet, mit einer Verzahnung (101), angebracht in dem länglichen Fenster (V) des Vaterteils (10), und in dem
a) der Unterteilarm (20) eine Ausstülpung (P) aufweist, über der eine seitliche Kerbe (6) geöffnet wurde, die sich im zweiten Loch (O₂) fortsetzt; in dieser Kerbe (6) ist eine Drucktaste (5) angebracht, die innen eine Kerbe (51) aufweist, in der sich eine Feder (4) befindet, die zwischen der Drucktaste (5) und dem Unterteilarm (20) wirkt;
b) das Drehgelenk (2) vereint sich in der Zone der seitlichen Kerbe (6) mittels einer Schraube mit der Drucktaste (5), wobei ein gezahnter Würfel (1) zwischen ihnen und in mechanischer Kontinuität angebracht ist;
und **gekennzeichnet dadurch, dass**:
c) die Drucktaste (5) über eine Verlängerung (52) verfügt, die am genannten gezahnten Würfel (1) in mechanischer Kontinuität anschlägt, wobei die genannte Verlängerung in mechanischer Kontinuität mit dem gezahnten Würfel (1) und der Achse (2) angeordnet ist, so dass sich die Verlängerung über den Wänden des zweiten Lochs (O₂) in Arbeitsposition befindet.
